# EUROPÄISCHE PATENTANMELDUNG

(11) **EP 4 603 376 A1**
(43) Veröffentlichungstag der Anmeldung: **20.08.2025**
(21) Anmeldenummer: 25157043.8
(22) Anmeldetag: 11.02.2025
(51) Int. Cl.: B63H 8/16

(54) **BAR ZUM STEUERN EINES KITES, STEUERSYSTEM FÜR EINEN KITE UND KITE-SYSTEM**

(30) Priorität: 13.02.2024 DE 102024103964
(71) Anmelder: Boards & More GmbH, 4591 Molln (AT)
(72) Erfinder: MATHES, Aron, 82041 Oberhaching (DE)
(74) Vertreter: MERH-IP Matias Erny Reichl Hoffmann Patentanwälte PartG mbB

(57) **Zusammenfassung**

Die vorliegende Erfindung stellt eine Bar 100 zum Steuern eines Kites bereit, die einen Barholm 1, an dessen Endabschnitten 11 Steuerleinen 300 des zu steuernden Kites befestigbar sind, und eine Führungsvorrichtung 2 umfasst, in der zumindest eine Mittelleine 200 des zu steuernden Kites gegenüber dem Barholm 1 derart geführt werden kann, dass die Bar 1 entlang der Mittelleine 200 verschiebbar ist. Die Führungsvorrichtung 2 ist dabei gegenüber dem Barholm 1 drehbar gelagert, dergestalt, dass ein Winkel zwischen einer Führungsrichtung V der Führungsvorrichtung 2 und einer Längsrichtung L des Barholms 1 veränderbar ist.

## Beschreibung

### Technisches Gebiet

Die vorliegende Erfindung betrifft eine Bar zum Steuern eines Kites, ein Steuersystem für einen Kite sowie ein Kite-System.

### Hintergrund der Erfindung

Im Bereich der Wassersportarten erfreut sich das Kitesurfen wachsender Beliebtheit. Bei dieser Sportart verwendet der auf einem Board befindliche Benutzer einen sogenannten Kite (eine drachenartige Vorrichtung), um den Wind für Aufwärts- und Vorwärtsbewegung zu nutzen und sich so auf dem Wasser zu bewegen.

Der Einsatz des besagten Kites als Antriebsmittel ist dabei nicht auf das Kitesurfen beschränkt, sondern kann auch in anderen Terrains zum Einsatz kommen. So z. B. zur Fortbewegung über Schnee und Eis, wobei sich der Benutzer auf Skiern oder einem Snowboard befindet, oder aber auf Asphalt, wobei sich der Benutzer auf einer Art Skateboard befindet.

Ein solcher Kite weist neben dem fliegend gefahrenen Segel (Kite-Segel) Leinengut auf, das zum Steuern des Segels und zur Kraftübertragung auf den Benutzer eingesetzt wird. Zu dem besagten Leinengut zählen in der Regel Frontleinen und Steuerleinen. Die Frontleinen sind bei der Nutzung zusammen an einem Trapezgurt des Benutzers befestigt und übertragen damit die Vorschubkraft des Segels auf den Benutzer, wohingegen die Steuerleinen zum Lenken des Segels nach rechts und links eingesetzt werden.

Als Schnittstelle zwischen dem Kite und dem Benutzer kommt üblicherweise eine sogenannte Bar zum Einsatz, die einen Barholm umfasst, an dessen äußeren Enden die Steuerleinen befestigt sind und die eine Führung für die Frontleinen umfasst, durch die diese ausgehend vom Segel zum Trapezgurt verlaufen. Die Frontleinen sind in diesem Bereich üblicherweise selbst zu einer einzigen Mittelleine verbunden, oder sind mit einem Endabschnitt einer solchen Mittelleine verbunden, wobei die Mittelleine am Trapezgurt befestigt wird.

Die Bar kann dabei über die Führung entlang der Mitteilleine verschoben werden, wodurch die Steuerleinen relativ zur Mittelleine bzw. zu den Frontleinen angezogen oder nachgelassen werden, um so den Trimm des Segels zu verändern und damit den Vortrieb zu beeinflussen. Ein solcher Vorgang wird auch als "powern" und "depowern" bezeichnet, bei denen die Zugkraft auf den Benutzer erhöht bzw. reduziert wird.

Ein Beispiel eines solchen Aufbaus ist beispielsweise in der WO 2011 014 904 A1 beschrieben

Beim Einsatz einer solchen Bar zum Steuern eines Kites, wie in der WO 2011 014 904 A1, kommt es dabei je nach Windstärke und gefahrenem Manöver teilweise zu Funktionsverlusten bei der Steuerung, da sich das Leinengut verheddert oder sich blockiert und Bewegungen der Bar nicht mehr störungsfrei auf den Kite übertragen werden können, was dem Surfer die Möglichkeit der Einflussnahme auf den Kite nimmt und ihn im Extremfall sogar manövrierunfähig macht.

### Zusammenfassung

Eine Aufgabe der vorliegenden Erfindung ist es daher, eine Möglichkeit zur verbesserten Handhabung des Leinenguts eines Kites bei Kite-betriebenen Sportarten bereitzustellen.

Zur Lösung dieser Aufgabe wird eine Bar zum Steuern eines Kites nach Anspruch 1, ein Steuersystem für einen Kite nach Anspruch 12 und ein Kite-System nach Anspruch 15.

Die jeweiligen abhängigen Ansprüche beziehen sich dabei auf bevorzugte Ausführungsformen, die jeweils für sich genommen oder in Kombination bereitgestellt werden können.

Gemäß eines ersten Aspekts der Erfindung wird eine Bar zum Steuern eines Kites, insbesondere für Kite-betriebene Sportarten, wie Kite-Surfen oder Kite-Skiing, bereitgestellt, die einen Barholm, an dessen Endabschnitten Steuerleinen des zu steuernden Kites befestigbar sind, und eine Führungsvorrichtung umfasst, in der zumindest eine Mittelleine des zu steuernden Kites gegenüber dem Barholm derart geführt werden kann, dass die Bar entlang der Mittelleine verschiebbar ist. Die Führungsvorrichtung ist dabei gegenüber dem Barholm drehbar gelagert, dergestalt, dass ein Winkel zwischen einer Führungsrichtung der Führungsvorrichtung und einer Längsrichtung des Barholms veränderbar ist.

Unter der Längsrichtung des Barholms ist eine Richtung einer Verbindungsstrecke zwischen den beiden Endabschnitten des Barholms zu verstehen.

Vorzugsweise ist unter "drehbar gelagert" zu verstehen, dass abseits einer relativen Rotation bzw. Verdrehung der Führungsvorrichtung gegenüber dem Barholm keine anderweitigen Relativbewegungen möglich sind, z. B. translatorische Relativverschiebungen.

Bei der Mittelleine kann es sich beispielsweise um einen zusammengeführten Verbund von Frontleinen des Kites selbst oder aber um eine weitere Leine handeln, an deren einem Endabschnitt beispielsweise die Frontleinen des Kites befestigt sind. Die Mittelleine ist dabei üblicherweise über eine Kopplungsvorrichtung, beispielsweise ein sogenannter Chicken-Loop, mit einem Trapezgurt des Benutzers verbindbar.

Die Führungsvorrichtung führt die Mittelleine und gestattet somit eine Verschiebungsmöglichkeit bzw. einen Verschiebungsfreiheitsgrad zwischen Mittelleine und Führungsvorrichtung und damit auch zwischen Mittelleine und Barholm bzw. der Bar an sich.

Die Führungsrichtung der Führungsvorrichtung ist dabei als die Richtung zu verstehen, entlang derer besagte Verschiebungsmöglichkeit bzw. besagter Verschiebungsfreiheitsgrad besteht.

Die Führungsvorrichtung, die insbesondere auf eine Außenkontur der Mittelleine angepasst ist, erlaubt eine punktgenaue und präzise Relativpositionierung der Mittelleine zur Führungsvorrichtung selbst, als dass vorzugsweise lediglich eine Verschiebungsmöglichkeit zwischen der Mittelleine und der Führungsvorrichtung selbst verleibt.

Durch die drehbare Lagerung kommt hinsichtlich der Relativbewegungen nun zusätzlich eine Rotationsmöglichkeit der Mittelleine gegenüber dem Barholm bzw. der Bar hinzu.

In anderen Worten wird die Möglichkeit der Relativbewegungen durch die drehbare Lagerung um einen rotatorischen Freiheitsgrad erweitert.

Damit wird der Bewegungsspielraum von Relativbewegungen zwischen Mittelleine und Bar derart erhöht, dass komplexe Relativbewegungen der Bar, die beispielsweise ein zeitgleiches translatorisches Verschieben der Bar entlang der Mitteline und ein Verkippen der Bar relativ zur Mittelleine (so wie es beispielsweise beim Lenken des Kites über die Steuerleinen erforderlich ist) umfassen, durchgeführt werden können, ohne dass sich Bar bzw. Führungsvorrichtung und Mittelleine gegenseitig behindern, blockieren oder verklemmen.

So kann bei starkem Zug auf der Mittelleine ein Verkippen der Bar ohne die drehbar gelagerte Führungsvorrichtung zu einem Verklemmen zwischen Mittelleine und Barholm kommen, im Zuge dessen die Bar nicht mehr entlang der Mittelleine verschoben werden kann, um den Trimm des Kite-Segels zu verändern. Ein derartiges Blockieren oder Verklemmen reduziert damit die Möglichkeiten des Benutzers zur Einflussnahme auf den Trimm des Kites und macht ihn im Extremfall sogar manövrierunfähig.

Das Risiko eines derart unvorteilhaften Betriebszustands kann durch den zusätzlichen rotatorischen Freiheitsgrad der Führungsvorrichtung erheblich reduziert werden, da dieser eine präzise Führung der Verschiebung von Barholm zu Mittelleine umsetzt und den Bewegungsspielraum zeitgleich um den besagten rotatorischen Freiheitsgrad erweitert. So kann insbesondere eine starke Verkippbewegung der Bar durch Rotation der Führungsvorrichtung ausgeglichen werden und so ein Verklemmen oder Blockieren verhindern.

In einer bevorzugten Ausführungsform ist die Führungsvorrichtung in Längsrichtung mittig am Barholm gelagert.

Dadurch wird eine zu den Endabschnitten der Bar symmetrische Führung der Mittelleine umgesetzt, die ein besonders effizientes Steuern des Kites erlaubt.

Vorzugsweise ist die Führungsvorrichtung derart am Barholm gelagert, dass eine Richtung einer Rotationsachse der Führungsvorrichtung und die Längsrichtung des Barholms einen kleinsten Winkel zwischen 45° und 90°, bevorzugt zwischen 80° und 90°, einschließen.

In einer bevorzugten Ausführungsform umfasst die Bar einen Führungskanal im Barholm, in dem die Führungsvorrichtung drehbar gelagert ist.

Die zu führende Mittelleine ist somit durch die im Führungskanal gelagerte Führungsvorrichtung geführt und verläuft damit durch den Führungskanal sowie durch die darin befindliche Führungsvorrichtung.

Der Führungskanal erstreckt sich dabei vorzugsweise von einer ersten Öffnung auf einer Oberseite des Barholms bis hin zu einer zweiten Öffnung auf einer Unterseite des Barholms. Die Oberseite soll als die beim Einsatz der Bar üblicherweise vom Benutzer abgewandte Seite des Barholms in Richtung Kite und die Unterseite als die beim Einsatz der Bar üblicherweise dem Benutzer zugewandte Seite des Barholms verstanden werden.

Die Führungsvorrichtung ist dabei ausgehend von der ersten Öffnung vorzugsweise in einem Bereich von 10% bis 90% eines Abstands zwischen der ersten und der zweiten Öffnung angeordnet, insbesondere in einem Bereich von 15% bis 85% des besagten Abstands.

Dadurch ist die Führungsvorrichtung im Führungskanal weitestgehend geschützt, z. B. vor Verunreinigungen. Ferner wird dadurch auch ein Verletzungsrisiko verringert, da der Benutzer nur schwer mit der drehbaren Führungsvorrichtung bei der Nutzung in Kontakt kommen kann.

Der Führungskanal dient dabei als zusätzliche, aber gegenüber dem Barholm selbst unbewegliche Führungskomponente für die Mittelleine und kann insbesondere dazu genutzt werden, den Bewegungsspielraum der Mittelleine zu erhöhen aber auch deren maximalen Winkelausschlag gegenüber dem Barholm zu begrenzen.

Hierzu umfasst der Führungskanal vorzugsweise mehrere Führungsflächen, mit denen die Mittelleine insbesondere durch Rotation der Führungsvorrichtung in Kontakt kommen kann.

So ist in einer bevorzugten Ausführungsform der Führungskanal im Barholm derart ausgebildet, dass dieser ausgehend von der darin angeordneten Führungsvorrichtung bis hin zur ersten Öffnung des Führungskanals einen sich aufweitenden Kanalabschnitt aufweist, der durch zumindest zwei zueinander schräg gestellte Führungsflächen umfasst.

"Sich aufweitend" ist dabei als auf einen senkrecht zu einer Rotationsachse der Führungsvorrichtung stehenden Querschnitt zu verstehen.

Eine in der Führungsvorrichtung geführte Mittelleine läuft dabei durch einen bzw. durch beide sich aufweitende Kanalabschnitte, wobei die sich aufweitenden Kanalabschnitte im Zusammenspiel mit der drehbaren Lagerung der Führungsvorrichtung einen besonders großen Bewegungsspielraum der Mittelleine erlauben, bevor diese mit den Führungsflächen in Kontakt kommt.

Vorzugsweise schließen die zumindest zwei schräg gestellten Führungsflächen jeweils einen kleinsten Öffnungswinkel von 10° bis 150°, weiter bevorzugt von 30° bis 130° und besonders bevorzugt von 50 bis 110° ein. Die Öffnungsgrade der beiden Kanalabschnitte können sich dabei voneinander unterscheiden.

Durch die besagten Öffnungswinkel ist es möglich, einen großen Spielraum für Winkelbewegungen der Mittelleine bereitzustellen und diese aber auch derart zu begrenzen, dass die Mittelleine beispielsweise beim Verkippen der Bar nicht zu nah an die an den Endabschnitten befestigen Steuerleinen herankommt.

In einer bevorzugten Ausführungsform umfasst die Bar zumindest ein Radialgleitlager, über das die Führungsvorrichtung gegenüber dem Barholm drehbar gelagert ist.

Gleitlager sind vergleichsweise wartungsarm und bieten daher eine langlebige und einfach zu wartende Lagerung der Führungsvorrichtung. Eine alternative Ausführungen mit einem Wälzlager, so. z. B. einem Kugellager oder einem Rollenlager, wäre aber ebenso möglich.

Die Rotationsachse der Führungsvorrichtung entspricht dabei im Wesentlichen der Rotationsachse des Radialgleitlagers.

In einer bevorzugten Ausführungsform umfasst das zumindest eine Radialgleitlager eine Lagerbuchse mit Aussparung, die insbesondere einen kreisrunden Querschnitt aufweist, und ein Drehelement, das gegenüber der Lagerbuchse drehbar in die Aussparung der Lagerbuchse eingepasst ist.

Die Lagerbuchse kann hierbei beispielsweise aus einem metallischen Werkstoffe, zum Beispiel aus Stahl, Bronze, Messing, Weißmetall oder einer Aluminiumlegierung, gefertigt sein und bevorzugt im Bereich der Aussparung eine reibungsreduzierende Gleitbeschichtung aufweisen, beispielsweise eine Polymerbeschichtung, eine Messingbeschichtung oder eine Bronzebeschichtung.

In einer bevorzugten Ausführungsform ist die Lagerbuchse des zumindest einen Radialgleitlagers fest mit dem Barholm verbunden, insbesondere ist die Lagerbuchse integraler Bestandteil des Barholms oder mit diesem lösbar über Befestigungsmittel verbunden.

Eine integrale Ausführung ist hierbei als jedweder Zusammenschluss von Komponenten zu verstehen, der nicht zerstörungsfrei lösbar ist, so z. B. ein in einem Stück gefertigtes Bauteil, das die besagten integral ausgeführten Komponenten umfasst, oder aber z. B. zu einem Bauteil verschweißte, verlötete oder verklebte Komponente.

Vorzugsweise ist das Drehelement dabei als Teil der Führungsvorrichtung ausgeführt. Auf diese Weise kann die Anzahl der Bauteile der Bar reduziert werden, was beispielsweise wiederum Herstellungskosten und einen Wartungsaufwand reduziert.

In einer dazu alternativen Ausführung kann aber auch das Drehelement fest mit dem Barholm verbunden sein und die Lagerbuchse auf Seiten der Führungsvorrichtung bereitgestellt sein, insbesondere als Teil der Führungsvorrichtung.

In einer bevorzugten Ausführungsform umfasst das Drehelement zur radialen Kontaktherstellung mit der Lagerbuchse des zumindest einen Radialgleitlagers zwei oder mehrere Kontaktflächensegmente, die in einer Umfangsrichtung des zumindest einen Radialgleitlagers jeweils voneinander getrennt angeordnet sind.

In anderen Worten umfasst das Drehelement in Umfangsrichtung Freiflächen bzw. Freiräume zwischen den die Kontaktflächensegmente tragenden Abschnitten des Drehelements.

Im Vergleich zu einer vollumfänglich verlaufenden Kontaktfläche liegt somit ein reduzierter Kontaktbereich mit der Lagerbuchse vor, der insbesondere das Schaffen der besagten Freiräume ermöglicht, über die bevorzugt Verunreinigungen im Gleitlager, z. B. Sand oder Salz, durch beim Kite-Surfen unweigerlich vorliegendes Wasser ausgewaschen werden können.

Die besagte Ausführung entspricht damit in anderen Worten gerade beim Kite-Surfen einem "selbstreinigenden" Gleitlager.

In einer senkrecht zur Rotationsachse der Führungsvorrichtung bzw. des zumindest einen Radialgleitlagers stehenden Kontaktebene entspricht U₁ einem Umfang der Aussparung der Lagerbuchse in der Kontaktebene und U₂ einer Summe aller jeweiligen Längen der zwei oder mehrere Kontaktflächensegmente in der Kontaktebene. Vorzugsweise sind die zwei oder mehreren Kontaktflächensegmente nun derart auf eine Kontur der Aussparung der Lagerbuchse angepasst sind, dass U₂/U₁ ≤90% gilt, vorzugsweise gilt U₂/U₁ ≤80% und besonders bevorzugt gilt U₂/U₁ ≤60%.

Durch die jeweiligen Bereiche können ausreichend Freiflächen im Gleitlager bereitgestellt werden, die ein zuverlässiges Ausspülen besagter Verunreinigungen ermöglichen.

Vorzugsweise liegt eine untere Grenze des genannten Verhältnisses U₂/U₁ bei 30%, weiter bevorzugt bei 40% und besonders bevorzugt bei 50%.

Alternativ ist es natürlich auch möglich, keine Freiflächen vorzusehen, sodass der komplette Umfang des Drehelements in der Kontaktebene mit der Kontur der Aussparung der Lagerbuchse in Kontakt steht oder kommen kann, sodass im Wesentlichen U₂≈U₁ gilt (vorbehaltlich entsprechender Lagerspalte und Toleranzen).

Eine solche Ausführung bietet gegenüber der Ausführung mit Kontaktflächensegmenten zwar nicht die Möglichkeit, Verunreinigungen leicht ausspülen zu können, ist aber kostengünstiger herzustellen.

In einer bevorzugten Ausführungsform umfasst die Bar zwei Radialgleitlager, über die gegenüberliegende Endabschnitte der Führungsvorrichtung drehbar gegenüber dem Barholm gelagert sind.

Dadurch ist die Führungsvorrichtung an zwei Lagerstellen drehbar gelagert, was wiederum die Abstützung und Kraftübertragung zwischen Führungsvorrichtung und Barholm erhöht.

Beide Radialgleitlager können dabei gemäß einer der vorstehend beschriebenen Ausführungen des zumindest einen Radialgleitlagers ausgeführt sein. Das zweite Radialgleitlager kann dabei gleich oder unterschiedlich zum ersten Radialgleitlager ausgeführt sein.

In einer bevorzugten Ausführungsform umfasst die Führungsvorrichtung einen Führungsabschnitt, der ausgelegt ist, bei der Führung der zumindest einen Mittelleine mit dieser in Kontakt zu stehen, wobei der Führungsabschnitt zumindest zwei sich gegenüberliegende Führungssegmente umfasst, die vorzugsweise pinförmig mit kreisrundem Querschnitt ausgestaltet sind, und zwischen denen die zumindest eine Mittelleine führbar ist.

Auf diese Weise kann eine mechanisch sehr präzise Führung der Mittelleine über zumindest zwei Kontaktstellen mit dem Führungsabschnitt, namentlich mit jeweils einem der zwei Führungssegmente, erreicht werden.

Die Querschnittsform kann abseits der bevorzugten Ausführung als kreisrund aber auch elliptisch oder polygonal oder im Wesentlichen polygonal, insbesondere rechteckig, ausgeführt sein, wobei bei im Wesentlichen polygonalem Querschnitt, Polygonecken abgerundet sein können, um ein Gleiten der Mittelleine über die Führungssegmente zu verbessern.

Vorzugsweise verlaufen Längsrichtungen der zumindest zwei Führungssegmente dabei parallel zueinander und/oder parallel zu einer Rotationsachse der Führungsvorrichtung bzw. des zumindest einen Radialgleitlagers.

In einer bevorzugten Ausführungsform sind die zumindest zwei Führungssegmente mit dem Drehelement des zumindest einen Radialgleitlagers verbunden, insbesondere fest oder drehbar.

Vorzugsweise sind die Führungssegmente bei pinförmiger Ausgestaltung selbst drehbar gegenüber dem Drehelement gelagert. Auf diese Weise kann ein Kontaktwiderstand zwischen Mittelleine und Führungssegmenten minimiert werden, da diese so gegeneinander abrollen können.

Gemäß eines zweiten Aspekts der Erfindung wird ein Steuersystem für einen Kite, bereitgestellt, das eine Bar gemäß des ersten Aspekts oder gemäß einer von dessen bevorzugten Ausführungen sowie zumindest eine Mittelleine umfasst. Die zumindest eine Mittelleine ist dabei in der Führungsvorrichtung der Bar geführt, derart, dass die Bar entlang der Mittelleine verschiebbar ist.

In einer bevorzugten Ausführungsform sind eine Kontur eines Führungsabschnittes der Führungsvorrichtung, der ausgelegt ist, bei der Führung der zumindest einen Mittelleine mit dieser in Kontakt zu stehen, und eine Außenkontur der Mittelleine derart aufeinander angepasst, dass zwischen diesen ein Drehmoment übertragbar ist, dessen Drehmomentachse insbesondere parallel zur Führungsrichtung der Führungsvorrichtung verläuft.

In anderen Worten, kann sich die Mittelleine gegenüber der Führungsvorrichtung im Bereich der Führungssegmente bevorzugt nicht um eine entlang der Verschiebungsrichtung verlaufenden Rotationsachse verdrehen.

Auf diese Weise kann durch Drehung der Bar mit an dieser angelagerter Führungsvorrichtung ein Drehmoment auf die Mittelleine übertragen werden. Dies ist besonders dann vorteilhaft, wenn die Bar "ausgedreht" werden muss.

Ein solches Ausdrehen ist beispielsweise nach einem Looping oder einem anderen Manöver erforderlich, bei dem sich die Steuerleinen ineinander verwickelt haben. Das Ausdrehen trennt dabei die Steuerleinen wieder voneinander und stellt durch die Drehmomentübertragung auf die Mittelleine sicher, dass dabei die Mittelleine ebenfalls mitgedreht wird, um so das Steuersystem wieder in seine Ausgangskonfiguration zu überführen.

Eine Außenkontur der Mittelleine in einem in einem senkrecht zu einer Verlaufsrichtung der Mittelleine stehenden Querschnitt ist dabei vorzugsweise im Wesentlichen polygonal ausgestaltet, insbesondere rechteckig, wodurch ein besonders guter Formschluss zum Führungsabschnitt zur Drehmomentübertragung erzielt werden kann, insbesondere im Vergleich zu einem kreisrunden Querschnitt.

In einer bevorzugten Ausführungsform weist die zumindest eine Mittelleine einen inneren Durchgangskanal auf, durch den weitere Leinen durchführbar sind.

Vorzugsweise umfasst das Steuersystem eine Sicherheitsleine, die durch den Durchgangskanal der Mittelleine geführt ist und insbesondere mit einer Sicherheitsvorrichtung am Trapezgurt des Benutzers lösbar befestigbar ist.

Vorzugsweise umfasst das Steuersystem ferner zumindest zwei Steuerleinen, die an Endabschnitten des Barholms befestigt sind.

Gemäß eines dritten Aspekts der Erfindung wird ein Kite-System bereitgestellt, dass einen Kite mit zumindest zwei Steuerleinen und zumindest einer Mittelleine sowie eine Bar gemäß des ersten Aspekts der gemäß einer von dessen bevorzugten Ausführungen umfasst. Die Steuerleinen des Kites sind dabei an Endabschnitten des Barholms der Bar befestigt und die Mittelleine ist in der Führungsvorrichtung der Bar geführt, derart, dass die Bar entlang der Mittelleine verschiebbar ist.

Auf diese Weise kann ein bereits bestehendes Systems um Y ergänzt werden, um so das erfindungsgemäße System bereitzustellen, ohne dafür bereits vorhandene Komponenten austauschen zu müssen.

Weitere Aspekte und deren Vorteile als auch speziellere Ausführungsbeispiele der zuvor genannten Aspekte und Ausführungsformen werden im Folgenden unter Zuhilfenahme der in den beigefügten Figuren gezeigten Zeichnungen beschrieben.
Fig. 1 zeigt eine Seitenansicht eines Ausführungsbeispiels der erfindungsgemäßen Bar zum Steuern eines Kites.
Fig. 2 zeigt eine perspektivische Draufsicht eines Ausschnittes der Bar aus Fig. 1 in deren mittlerem Bereich.
Fig. 3 zeigt eine Ansicht eines Querschnitts eines Ausschnittes der Bar aus Fig. 1 im Bereich der Führungsvorrichtung der Bar.
Fig. 4A und Fig. 4B zeigen Ansichten eines Querschnitts eines Ausschnitt der Bar aus Fig. 1 in zwei verschiedenen Stellungen der Mittelleine.
Fig. 5 zeigt eine perspektivische Ansicht einer Führungsvorrichtung mit Radialgleitlager eines Ausführungsbeispiels der erfindungsgemäßen Bar zum Steuern eines Kites.
Fig. 6 zeigt eine separate, perspektivische Ansicht der Führungsvorrichtung aus Fig. 5 ohne Lagerbuchse.

Es wird hervorgehoben, dass die vorliegende Erfindung in keiner Weise auf die nachfolgend beschriebenen Ausführungsbeispiele und deren Ausführungsmerkmale begrenzt ist. Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Ausführliche Figurenbeschreibung

Fig. 1 zeigt eine Seitenansicht eines Ausführungsbeispiels der erfindungsgemäßen Bar 100 zum Steuern eines Kites.

Die Bar 100 umfasst einen Barholm 1, an dessen Endabschnitten 11 Steuerleinen 300 des zu steuernden Kites befestigbar sind bzw. im gezeigten Ausführungsbeispiel befestigt sind.

Die in Fig. 1 eingezeichnete Richtung L entspricht einer Längsrichtung des Barholms 1, die auch als Richtung einer durch den Barholm 1 verlaufenden Verbindungslinie zwischen den Endabschnitten 11 verstanden werden kann.

Die Endabschnitte 11 können beliebig ausgeführt sind und beispielsweise als Handgriffabschnitte entsprechend Fig. 1 ausgebildet sein. Die Handgriffabschnitte können integraler Bestandteil des Barholms 1 sein oder wahlweise mit diesem über Befestigungsmittel lösbar verbunden sein.

Weiterhin umfasst die Bar 100 eine Führungsvorrichtung 2 (in Fig. 1 durch einen Abschnitt des Barholms 1 verdeckt, siehe auch Fig. 2 bis 6), in der zumindest eine Mittelleine 200 des zu steuernden Kites gegenüber dem Barholm 1 derart geführt werden kann, dass die Bar 100 entlang der Mittelleine 200 verschiebbar ist.

Die Führungsvorrichtung 2 ist dabei in einem Führungskanal 3 der Bar 100 (in Fig. 1 ebenfalls durch einen Abschnitt des Barholms 1 verdeckt, siehe auch Fig. 2 bis 4B) angeordnet, durch den damit auch die Mittelleine 200 ausgehend von einer ersten Öffnung auf der Oberseite der Bar 100 bis zu einer zweiten Öffnung auf der Unterseite der Bar 100 verläuft.

Zum weiteren Aufbau der Führungsvorrichtung 2 und des Führungskanals 3 wird auf die Fig. 2 und Fig. 3 verwiesen, in denen die Mittelleine 200 nicht dargestellt ist und die nachfolgend gemeinsam beschrieben werden.

Fig. 2 zeigt hierzu eine perspektivische Draufsicht eines Ausschnitts der Bar 100 aus Fig. 1 in deren mittlerem Bereich und Fig. 3 zeigt eine Ansicht eines Querschnitts eines Ausschnitts der Bar 100 aus Fig. 1 im Bereich der Führungsvorrichtung 2 der Bar 100, jeweils ohne Darstellung der Mittelleine 200.

Die Führungsvorrichtung 2 ist innerhalb des sich durch den Barholm 1 erstreckenden Führungskanals 3 angeordnet.

Die Führungsvorrichtung 200 ist gegenüber dem Barholm 1 drehbar gelagert, dergestalt, dass ein Winkel zwischen einer Führungsrichtung V der Führungsvorrichtung 2 (siehe Fig. 3) und der Längsrichtung L des Barholms 1 veränderbar ist.

Eine Rotationsachse der Führungsvorrichtung ist mit R bezeichnet und verläuft im gezeigten Ausführungsbeispiel im Wesentlichen rechtwinklig zur Längsrichtung L des Barholms 1. Bezogen auf Fig. 3 verläuft die Rotationsachse beispielsweise orthogonal zur Zeichenebene.

Die Führungsvorrichtung 2 kann sich somit um die Rotationsachse R relativ zum Barholm 1 verdrehen bzw. relativ zu diesem rotieren.

Der Führungskanal 3 weist dabei bevorzugt einen ersten und einen zweiten bzw. einen oberhalb der Führungsvorrichtung 2 liegenden und einen unterhalb der Führungsvorrichtung 2 liegenden Kanalabschnitt 31, 32 auf.

Der erste bzw. obere Kanalabschnitt 31 ist derart ausgebildet, dass dieser sich ausgehend von der im Führungskanal 3 angeordneten Führungsvorrichtung 2 bis hin zur ersten Öffnung des Führungskanals 3 aufweitet. Der obere Kanalabschnitt 31 umfasst dazu zumindest zwei zueinander schräg gestellte Führungsflächen 33, 34 (linke Führungsfläche 33, rechte Führungsfläche 34).

In ähnlicher Weise ist der zweite bzw. untere Kanalabschnitt 32 derart ausgebildet, dass dieser sich ausgehend von der im Führungskanal 3 angeordneten Führungsvorrichtung 2 bis hin zur zweiten Öffnung des Führungskanals 3 aufweitet. Der untere Kanalabschnitt 32 umfasst dazu zumindest zwei zueinander schräg gestellte Führungsflächen 35, 36 (linke Führungsfläche 35, rechte Führungsfläche 36).

Eine in der Führungsvorrichtung 2 geführte Mittelleine 200 läuft dabei durch die beiden Kanalabschnitte 31, 32, die im Zusammenspiel mit der drehbaren Lagerung der Führungsvorrichtung 2 einen besonders großen Bewegungsspielraum der Mittelleine 200 erlauben, bevor diese mit den Führungsflächen 33 bis 36 in Kontakt kommt, die die relative Verdrehung der Mittelleine 200 zum Barholm 1 in der Führungsvorrichtung 2 entsprechend begrenzen.

Die drehbare Lagerung der Führungsvorrichtung 2 ist über zumindest ein Radialgleitlager der Bar 100 umgesetzt, das eine Lagerbuchse 12 mit Aussparung, die insbesondere einen kreisrunden Querschnitt aufweist, und ein Drehelement 21 umfasst, das gegenüber der Lagerbuchse 12 drehbar in die Aussparung der Lagerbuchse 12 eingepasst ist. Zur genaueren Beschreibung des Radialgleitlagers wird auf die Fig. 5 und Fig. 6 verwiesen.

Vorzugsweise ist die Führungsvorrichtung 2 über zwei einander gegenüberliegende Radialgleitlager gegenüber dem Barholm 1 drehbar gelagert.

Die Lagerbuchse 12 ist fest mit dem Barholm 1 verbunden und ist vorzugsweise geklebt, verschweißt, verklemmt oder über Befestigungsmittel lösbar mit dem Barholm 1 verbunden.

Alternativ können Barholm 1 und Lagerbuchse 12 auch aus einem Stück gefertigt sein.

Das Drehelement 21 ist hierbei als Teil der Führungsvorrichtung 2 ausgeführt, die ferner zwei pinförmige Führungssegmente 22 umfasst, zwischen denen die Mittelleine 200 durchführbar ist, derart, dass die Mittelleine 200 entlang der eingezeichneten und durch die Führungssegmente 22 definierten Führungsrichtung V gegenüber der Führungsvorrichtung 2 und damit auch gegenüber dem Barholm 1 verschiebbar ist.

Die pinförmigen Führungssegmente 22 erstrecken sich vorzugsweise dabei in einer jeweiligen Längsrichtung parallel zueinander und parallel zur Rotationsachse R.

Durch Rotation der Führungsvorrichtung 2 um die Rotationsachse R verändert sich dabei ein Winkel zwischen der Führungsrichtung V und der Längsrichtung L des Barholms 1 und gibt der Mittelleine 200 damit zusätzlich zum Verschiebungsfreiheitsgrad einen Rotationsfreiheitsgrad für Relativbewegungen gegenüber der Bar 100 (siehe auch Fig. 4A und 4B).

Auf diese Weise wird der Bewegungsspielraum bei der Führung der Mittelleine 200 erhöht und gestattet komplexe Relativbewegungen von Bar 100 und Mittelleine 200, ohne dass es zu einem Verkeilen, Verklemmen oder Blockieren kommt.

Fig. 4A und Fig. 4B zeigen Ansichten eines Querschnitts eines Ausschnitt der Bar 100 aus Fig. 1 in zwei verschiedenen Stellungen der Mittelleine 200.

Der in dem Ausschnitt gezeigte Aufbau der Bar 100 in den Fig. 4A und Fig. 4B ist im Wesentlichen gleich zu dem bereits beschriebenen Aufbau aus Fig. 3.

Fig. 4A zeigt einen ersten maximalen rotatorischen Ausschlag der Führungsvorrichtung 2 bei geführter Mittelleine 200, bei der diese mit der rechten Führungsfläche 34 des oberen Kanalabschnitts 31 und/oder mit der linken Führungsfläche 35 des unteren Kanalabschnitts 32 in Kontakt kommt.

Fig. 4B zeigt einen zweiten maximalen rotatorischen Ausschlag der Führungsvorrichtung 2 bei geführter Mittelleine 200, bei der diese mit der linken Führungsfläche 33 des oberen Kanalabschnitts 31 und/oder mit der rechten Führungsfläche 36 des unteren Kanalabschnitts 32 in Kontakt kommt.

Fig. 4A und Fig. 4B verdeutlichen den durch die drehbare Lagerung hinzukommenden Bewegungsspielraum bei Relativbewegungen der in der Bar 100 geführten Mittelleine 200 relativ zu dieser, ohne dass dies zu einer unpräzisen oder zu stark spielbehafteten Führung entlang der Führungsrichtung V führt.

Ferner zeigen die Fig. 4A und 4B eine Mittelleine 200, die einen inneren Durchgangskanal 201 umfasst, durch den vorzugsweise weiteres Leinengut des Kites durchgeführt werden kann, so z. B. eine Sicherheitsleine.

Vorzugsweise ist die Führungsvorrichtung 2, hier insbesondere die beiden pinförmigen Führungssegmente 22, auf eine Außenkontur der Mittelleine 200 angepasst, derart, dass zwischen diesen ein Drehmoment übertragbar ist, dessen Drehmomentachse insbesondere parallel zur Führungsrichtung V der Führungsvorrichtung verläuft.

In anderen Worten, kann sich die Mittelleine 200 gegenüber der Führungsvorrichtung 2 im Bereich der Führungssegmente 22 nicht um eine entlang der Verschiebungsrichtung V verlaufenden Rotationsachse (Drehmomentachse) verdrehen.

Vorzugsweise weist die Mittelleine 200 in einem Querschnitt senkrecht zu einer Verlaufsrichtung der Mittelleine 200 eine polygonale, insbesondere eine rechteckige Außenkontur auf, wodurch eine besonders effiziente formschlüssige Momentübertragung umgesetzt werden kann.

Fig. 5 zeigt eine perspektivische Ansicht einer Führungsvorrichtung 2 mit Radialgleitlager eines Ausführungsbeispiels der erfindungsgemäßen Bar 100 zum Steuern eines Kites.

Das gezeigte Radialgleitlager kann dabei beispielsweise in doppelter Ausführung bei der Lagerung der Führungsvorrichtung 2 bei der in den Fig. 1 bis 4B gezeigten Bar 100 zum Einsatz kommen.

Das Radialgleitlager umfasst eine Lagerbuchse 12 mit Aussparung, die insbesondere einen kreisrunden Querschnitt aufweist, in die ein Drehelement 21 drehbar gegenüber der Lagerbuchse 12 eingepasst ist, derart, dass sich die Führungsvorrichtung 2 relativ zur Lagerbuchse 12 um die Rotationsachse R verdrehen kann.

Die Lagerbuchse 12 ist im gezeigten Ausführungsbeispiel plattenartig ausgestaltet und kann beispielsweise aus einem metallischen Werkstoffe, zum Beispiel aus Stahl, Bronze, Messing, Weißmetall oder einer Aluminiumlegierung, gefertigt sein und bevorzugt im Bereich der Aussparung eine reibungsreduzierende Gleitbeschichtung aufweisen, beispielsweise eine Polymerbeschichtung, eine Messingbeschichtung oder eine Bronzebeschichtung.

Das Drehelement 21 ist als Teil der Führungsvorrichtung 22 ausgeführt und im gezeigten Ausführungsbeispiel ebenfalls plattenartig ausgestaltet, wobei eine Außenkontur nicht mit der maximal möglichen Fläche der Aussparung der Lagerbuchse 12 in Kontakt steht, sondern stattdessen mehrere Freiräume im Radialgleitlager gebildet sind, wie nachfolgend in Bezug zu Fig. 6 detaillierter ausgeführt.

Im Vergleich zu einer vollumfänglich verlaufenden Kontaktfläche liegt somit ein reduzierter Kontaktbereich mit der Lagerbuchse 12 vor, der insbesondere das Schaffen der besagten Freiräume ermöglicht, über die bevorzugt Verunreinigungen im Gleitlager, z. B. Sand oder Salz, durch beim Kite-Surfen unweigerlich vorliegendes Wasser ausgewaschen werden können.

Ferner zeigt Fig. 5 noch ein weiteres Drehelement 21, dass Teil eines zweiten, hier nicht dargestellten Radialgleitlagers zur Lagerung des Führungsvorrichtung 2 ist.

Fig. 6 zeigt eine separate, perspektivische Ansicht der Führungsvorrichtung 2 aus Fig. 5 ohne Lagerbuchse 12.

Die Führungsvorrichtung 2 setzt sich hierbei aus den beiden Drehelementen 21 zusammen, die jeweils Teil von zwei sich gegenüberliegenden Radialgleitlagern zur Lagerung der Führungsvorrichtung 22 sind.

Die Drehelemente 21 sind dabei durch die pinförmigen Führungssegmente 22 der Führungsvorrichtung 2 miteinander verbunden, die die Führungsrichtung V definieren (siehe Fig. 3) und zwischen denen die Mittelleine 200 geführt wird (siehe Fig. 4A und Fig. 4B).

Zur Umsetzung der vorstehend beschriebenen Ausführung mit Freiräumen im Radialgleitlager umfasst eines oder beide der gezeigten Drehelemente 21 zur radialen Kontaktherstellung mit der Lagerbuchse 12 zwei oder mehrere, hier vier, Kontaktflächensegmente 23, die in einer Umfangsrichtung des Radialgleitlagers bzw. in einer Umfangsrichtung des Drehelements 21 jeweils voneinander getrennt angeordnet sind.

In anderen Worten umfasst das Drehelement in Umfangsrichtung Freiflächen bzw. Freiräume zwischen den die Kontaktflächensegmente 23 tragenden Abschnitten des Drehelements 21.

In einer senkrecht zur Rotationsachse des Radialgleitlagers stehenden Kontaktebene entspricht U₁ einem Umfang der Aussparung der Lagerbuchse 12 in der Kontaktebene und U₂ einer Summe aller jeweiligen Längen der zwei oder mehreren, hier vier, Kontaktflächensegmente 23 in der Kontaktebene.

Die besagten Längen der Kontaktflächensegmente 23 entsprechen bei der in den Fig. 5 und Fig. 6 gezeigten Ausführung des Drehelements 21 mit zylindrischer Aussparung der Lagerbuchse 12 dabei der Länge von Kreisbögen, die sich entlang der Kontaktflächensegmente 23 erstrecken.

Vorzugsweise sind die zwei oder mehreren, hier vier, Kontaktflächensegmente 23 nun derart auf eine Kontur der Aussparung der Lagerbuchse 12 angepasst, dass U₂/U₁ ≤90% gilt, vorzugsweise gilt U₂/U₁ ≤80% und besonders bevorzugt gilt U₂/U₁ ≤60%, wodurch entsprechend große Freiräume bereitgestellt werden können, um ein ausreichendes Auswaschen von Verunreinigungen zu gewährleisten.

Vorstehend wurden Ausführungsbeispiele der vorliegenden Erfindung sowie deren Vorteile detailliert unter Bezugnahme auf die beigefügten Figuren beschrieben.

Es wird erneut hervorgehoben, dass die vorliegende Erfindung in keiner Weise auf die vorstehend beschriebenen Ausführungsbeispiele und deren Ausführungsmerkmale begrenzt ist. Die Erfindung umfasst weiterhin Modifikationen der genannten Ausführungsbeispiele, insbesondere diejenigen, die aus Modifikationen und/oder Kombinationen einzelner oder mehrerer Merkmale der beschriebenen Ausführungsbeispiele im Rahmen des Schutzumfanges der unabhängigen Ansprüche hervorgehen.

### Liste der Bezugszeichen

- 1: Barholm
- 2: Führungsvorrichtung
- 3: Führungskanal
- 11: Endabschnitt
- 12: Lagerbuchse
- 31: oberer Kanalabschnitt
- 32: unterer Kanalabschnitt
- 33, 34: Führungsflächen des oberen Kanalabschnitts
- 35, 36: Führungsflächen des unteren Kanalabschnitts
- 21: Drehelement
- 22: Führungssegment
- 23: Kontaktflächensegment
- 100: Bar
- 200: Mittelleine
- 201: Durchgangskanal
- 300: Steuerleine
- L: Längsrichtung des Barholms
- R: Rotationsachse der Führungsvorrichtung
- V: Führungsrichtung der Führungsvorrichtung

## Patentansprüche

1. Bar (100) zum Steuern eines Kites, umfassend:
- einen Barholm (1), an dessen Endabschnitten (11) Steuerleinen (300) des zu steuernden Kites befestigbar sind, und
- eine Führungsvorrichtung (2), in der zumindest eine Mittelleine (200) des zu steuernden Kites gegenüber dem Barholm (1) derart geführt werden kann, dass die Bar (100) entlang der Mittelleine (200) verschiebbar ist,
wobei die Führungsvorrichtung (2) gegenüber dem Barholm (1) drehbar gelagert ist, dergestalt, dass ein Winkel zwischen einer Führungsrichtung (V) der Führungsvorrichtung (2) und einer Längsrichtung (L) des Barholms (1) veränderbar ist.

2. Bar (100) nach Anspruch 1, wobei
die Führungsvorrichtung (2) in Längsrichtung (L) mittig am Barholm (1) gelagert ist, insbesondere derart, dass eine Richtung einer Rotationsachse (R) der Führungsvorrichtung (2) und die Längsrichtung (L) des Barholms (1) einen kleinsten Winkel zwischen 45° und 90°, bevorzugt zwischen 80° und 90°, einschließen.

3. Bar (100) nach einem der Ansprüche 1 oder 2, wobei
die Bar (100) einen Führungskanal (3) im Barholm (1) umfasst, in dem die Führungsvorrichtung (2) drehbar gelagert ist.

4. Bar (100) nach Anspruch 3, wobei
der Führungskanal (3) im Barholm (1) derart ausgebildet ist, dass dieser ausgehend von der darin angeordneten Führungsvorrichtung (2) bis hin zu einer ersten Öffnung des Führungskanals (3) einen sich aufweitenden Kanalabschnitt (31; 32) aufweist, der zumindest zwei zueinander schräg gestellte Führungsflächen (33, 34; 35, 36) umfasst.

5. Bar (100) nach einem der Ansprüche 1 bis 4, wobei
die Bar (100) zumindest ein Radialgleitlager umfasst, über das die Führungsvorrichtung (2) gegenüber dem Barholm (1) drehbar gelagert ist.

6. Bar (100) nach Anspruch 5, wobei
das zumindest eine Radialgleitlager eine Lagerbuchse (12) mit Aussparung, die insbesondere einen kreisrunden Querschnitt aufweist, und ein Drehelement (21) umfasst, das gegenüber der Lagerbuchse (12) drehbar in die Aussparung der Lagerbuchse (12) eingepasst ist.

7. Bar (100) nach Anspruch 6, wobei
die Lagerbuchse (12) des zumindest einen Radialgleitlagers fest mit dem Barholm (1) verbunden ist, insbesondere ist die Lagerbuchse (12) integraler Bestandteil des Barholms (1) oder an diesem lösbar mit Befestigungsmitteln befestigt.

8. Bar (100) nach einem der Ansprüche 6 oder 7, wobei
das Drehelement (21) zur radialen Kontaktherstellung mit der Lagerbuchse (12) des zumindest einen Radialgleitlagers zwei oder mehrere Kontaktflächensegmente (23) umfasst, die in einer Umfangsrichtung des zumindest einen Radialgleitlagers jeweils voneinander getrennt angeordnet sind,
wobei in einer senkrecht zur Rotationsachse (R) der Führungsvorrichtung (2) stehenden Kontaktebene U₁ einem Umfang der Aussparung der Lagerbuchse (12) in der Kontaktebene entspricht, und U₂ einer Summe aller jeweiligen Längen der zwei oder mehrere Kontaktflächensegmente (23) in der Kontaktebene entspricht;
wobei die zwei oder mehreren Kontaktflächensegmente (23) derart auf eine Kontur der Aussparung der Lagerbuchse (12) angepasst sind, dass $\frac{{U}_{2}}{{U}_{1}} \leq 90 %$ gilt, vorzugsweise gilt $\frac{{U}_{2}}{{U}_{1}} \leq 80 %$ und besonders bevorzugt gilt $\frac{{U}_{2}}{{U}_{1}} \leq 60 %$.

9. Bar (100) nach einem der Ansprüche 5 bis 8, wobei
die Bar (100) zwei Radialgleitlager umfasst, über die gegenüberliegende Endabschnitte (11) der Führungsvorrichtung (2) drehbar gegenüber dem Barholm (1) gelagert sind.

10. Bar (100) nach einem der Ansprüche 1 bis 9, wobei
wobei die Führungsvorrichtung (2) einen Führungsabschnitt umfasst, der ausgelegt ist, bei der Führung der zumindest einen Mittelleine (200) mit dieser in Kontakt zu stehen,
wobei der Führungsabschnitt zumindest zwei sich gegenüberliegende Führungssegmente (22) umfasst, die vorzugsweise pinförmig ausgestaltet sind, und zwischen denen die zumindest eine Mittelleine (200) führbar ist, wobei Längsrichtungen der zumindest zwei Führungssegmente insbesondere parallel zueinander und/oder parallel zu einer Rotationsachse (R) der Führungsvorrichtung (2) verlaufen.

11. Bar (100) nach Anspruch 6 und nach Anspruch 10, wobei
die zumindest zwei Führungssegmente (22) mit dem Drehelement (21) des zumindest einen Radialgleitlagers verbunden sind.

12. Steuersystem für einen Kite, umfassend:
- eine Bar (100) nach einem der Ansprüche 1 bis 11; und
- zumindest eine Mittelleine (200);
wobei die zumindest eine Mittelleine (200) in der Führungsvorrichtung (2) der Bar (100) geführt ist, derart, dass die Bar (100) entlang der Mittelleine (200) verschiebbar ist.

13. Steuersystem nach Anspruch 12, wobei
eine Kontur eines Führungsabschnittes der Führungsvorrichtung (2), der ausgelegt ist, bei der Führung der zumindest einen Mittelleine (200) mit dieser in Kontakt zu stehen, und eine Außenkontur der Mittelleine (200) derart aufeinander angepasst sind, dass zwischen diesen ein Drehmoment übertragbar ist, dessen Drehmomentachse insbesondere parallel zur Führungsrichtung (V) der Führungsvorrichtung (2) verläuft.

14. Steuersystem nach einem der Ansprüche 12 oder 13, wobei
die zumindest eine Mittelleine (200) einen inneren Durchgangskanal (201) aufweist, durch den weitere Leinen durchführbar sind, insbesondere eine Sicherheitsleine des Kites.

15. Kite-System, umfassend:
- einen Kite mit zumindest zwei Steuerleinen (300) und zumindest einer Mittelleine (200); und
- eine Bar (100) nach einem der Ansprüche 1 bis 11;
wobei die Steuerleinen (300) des Kites an Endabschnitten (11) des Barholms (1) der Bar (100) befestigt sind und die Mittelleine (200) in der Führungsvorrichtung (2) der Bar (100) geführt ist, derart, dass die Bar (100) entlang der Mittelleine (200) verschiebbar ist.
